# EUROPÄISCHE PATENTANMELDUNG

(11) **EP 4 786 356 A2**
(43) Veröffentlichungstag der Anmeldung: **05.08.2026**
(21) Anmeldenummer: 26154200.5
(22) Anmeldetag: 26.01.2026
(51) Int. Cl.: B65D 1/42, B65D 25/28, B65D 43/02, B65D 81/26

(54) **VERBESSERTER GN-NORMBEHÄLTER UND DECKEL AUS KUNSTSTOFF**

(30) Priorität: 31.01.2025 DE 202025100487 U
(71) Anmelder: Erka Technik GmbH, 83093 Bad Endorf (DE)
(72) Erfinder: RITZ, Gerhard, 83236 Übersee (DE); PETERS, Nicolaus, 82544 Egling Deining (DE)
(74) Vertreter: Weickmann & Weickmann PartmbB

(57) **Zusammenfassung**

Die vorliegende Erfindung betrifft einen Behälter, einen Deckel für einen Behälter, sowie ein Behältersystem, welche aus Kunststoff gefertigt und dazu geeignet sind, für gastronomische Zwecke verwendet zu werden, wobei der Behälter und der Deckel den Maßanforderungen für Gastronomie-Normbehälter (GN-Behälter) genügen.

## Beschreibung

Die vorliegende Erfindung betrifft einen Deckel und einen Behälter, welche dazu geeignet sind, für gastronomische Zwecke verwendet zu werden, und den Maßanforderungen für Gastronomie-Normbehälter (GN-Behälter) genügen.

Derartige Deckel und Behälter werden beispielsweise in der Gastronomie zur Verarbeitung, zur Aufbewahrung und/oder zum Transport insbesondere von Speisen und/oder Küchenartikeln wie Besteck verwendet. GN-Behälter weisen dabei genormte Abmaße, insbesondere eine genormte Länge und eine genormte Breite wenigstens an einem Abschnitt des Behälters, wie zum Beispiel einer Oberseite des Behälters, auf. Längen- und Breitenmaße entsprechen dabei der DIN EN 631 Norm und werden üblicherweise in der Form "GN-A/B" angegeben. Beispielsweise weist ein GN-1/1-Behälter eine Breite "A" von 325 mm und eine Länge "B" von 530 mm auf, während ein GN-1/3-Behälter eine Breite "A" von 325 mm und eine Länge "B" von 176 mm aufweist. Ein GN-1/3-Behälter weist entsprechend eine in etwa dreimal kürzere Länge auf als ein GN-1/1-Behälter. Eine derartige Normierung verbessert die Kompatibilität von GN-Behältern und dazugehörigen Deckeln miteinander, sowie die Kompatibilität von GN-Behältern auch von unterschiedlichen Größenkategorien zueinander. So werden beispielsweise GN-Behälter in dafür vorgesehene Haltevorrichtungen, zum Beispiel von Theken zur Essensausgabe, eingesetzt und benachbart zu anderen Behältern angeordnet. Insbesondere weist eine solche Haltevorrichtung ein Schienensystem auf, wobei Ränder der GN-Behälter auf den Schienen aufgelegt werden und die Schienen jeweils zueinander einen Abstand aufweisen, welcher auf die Maße der DIN EN 631 Norm abgestimmt ist. Damit können Behälter verschiedener Größenkategorien, die wenigstens ein gleiches Längen- und/oder Breitenmaß aufweisen, in der Haltevorrichtung nebeneinander positioniert werden. Beispielsweise können in einer Haltevorrichtung, welche einen GN-1/1-Behälter aufnehmen kann, auch drei GN-1/3-Behälter oder ein GN-2/3 und ein GN-1/3-Behälter benachbart zueinander aufgenommen werden. Behälter der gleichen Größenkategorien GN-A/B können insbesondere verschiedene Tiefen aufweisen.

Im Stand der Technik sind GN-Behälter bekannt, welche beispielsweise aus Keramik gefertigt sind und insbesondere wegen ihrer ästhetisch ansprechenden Gestaltung in Essensausgaben eingesetzt werden. Solche Keramikbehälter weisen allerdings unter anderem den Nachteil auf, dass sie in der Regel schwer sind, eine glatte Oberfläche aufweisen und fragil gegenüber starker und/oder stoßartiger mechanischer Beanspruchung sind. Ferner sind im Stand der Technik GN-Behälter und Deckel aus Metall, insbesondere aus Edelstahl und/oder Aluminium bekannt. Solche Metallbehälter und Deckel sind zwar robust gegenüber starker mechanischer Beanspruchung, können aber ebenfalls glatte Oberflächen aufweisen. Insbesondere wenn glatte Außenflächen eines Behälters oder Deckels feucht sind, besteht das Risiko, dass eine Person den Halt von einem solchen Behälter oder Deckel verliert, während sie ihn handhabt. Insbesondere wenn ein Behälter schwer befüllt ist und/oder mit heißen Speisen befüllt ist, besteht dabei wiederum ein erhöhtes Verletzungsrisiko. Ferner kann bei Behältern und Deckeln aus Metall der Inhalt des Behälters von außen nicht erkannt werden. In diesem Fall muss eine Beschriftung vorgesehen werden, um den Inhalt zu identifizieren, ohne den Behälter zu öffnen. Weiterhin ergibt sich bei bekannten Behältern und Deckeln ein Nachteil, wenn ein mit heißen Speisen befüllter Behälter mit einem Deckel verschlossen wird. Kühlen die Speisen im verschlossenen Zustand ab, kann der Deckel durch einen entstehenden Unterdruck an den Behälter festgesaugt werden. Der Deckel kann dann meist nur mit hohem Kraftaufwand von dem Behälter gelöst werden, wobei wiederum ein Verletzungsrisiko für einen Anwender besteht.

Vor diesem Hintergrund war es Aufgabe der vorliegenden Erfindung, einen Deckel und einen Behälter zur Verfügung zu stellen, welche dazu geeignet sind, für gastronomische Zwecke verwendet zu werden, und die Nachteile der bekannten Lösungen adressieren. Dabei soll insbesondere die Sicherheit für Personen, die den Deckel und Behälter verwenden, verbessert werden.

Gemäß einem ersten Aspekt der Erfindung wird die vorstehend genannte Aufgabe gelöst durch einen Deckel, welcher dazu geeignet ist, für gastronomische Zwecke verwendet zu werden, in etwa rechteckig ist, den Maßanforderungen eines Gastronomie-Normbehälters genügt und aus Kunststoff und insbesondere als Kunststoffspritzgussteil gefertigt ist.

Gemäß einem wichtigen Merkmal dieses Aspekts ist der Deckel aus Kunststoff gefertigt. Dieses Material bietet im Vergleich zu bekannten Lösungen auch bei niedrigem Materialgewicht eine hohe Robustheit gegenüber starker und/oder stoßartiger mechanischer Belastung. Insbesondere kann der Deckel aus einem transparenten Kunststoff gefertigt sein, was ferner den Vorteil bietet, dass Sachen, welche in einem mit dem Deckel verschlossenen Behälter gelagert sind, von außen betrachtet und erkannt werden können. Insbesondere ist der Kunststoff, aus welchem der Deckel gefertigt ist, lebensmittelecht und/oder BPA-frei. Alternativ, wenn kein Lebensmittelkontakt durch den Deckel vorgesehen ist, kann der Deckel aus einem Kunststoff auf Basis von Polycarbonat gefertigt sein. Insbesondere ist der Deckel als ein Kunststoffspritzgussteil, weiter bevorzugt als ein durchgehendes Werkstück gefertigt. Ein Kunststoffspritzgussteil kann schnell, preiswert und präzise in hohen Stückzahlen hergestellt werden. Insbesondere wenn der Deckel als ein durchgehendes Bauteil gefertigt ist, sind keine Fügestellen zwischen mehreren Teilstücken des Deckels vorhanden, an welchen sich zum Beispiel vermehrt Speisereste sammeln und festsetzen können. Auch lassen sich Verunreinigungen von einem Bauteil ohne solche Fügestellen einfacher entfernen.

In einem bevorzugten Ausführungsbeispiel des ersten Aspekts weist der Deckel wenigstens eine Griffmulde auf, wobei die Griffmulde eine Hinterschneidung definiert, wobei eine Fläche der Hinterschneidung als Greiffläche dient. Eine Griffmulde kann beispielsweise als Teil einer geschlossenen Fläche eines Deckels, insbesondere eines Deckels in Form eines Kunststoffspritzgussteils, bevorzugt in Form eines durchgehenden Kunststoffspritzgussteils, geformt sein. Dadurch werden Fügestellen vermieden, welche beispielsweise entstehen, wenn zusätzliche Griffelemente an dem Deckel angebracht würden. Indem eine Fläche einer durch die Griffmulde definierten Hinterschneidung als Greiffläche dient, kann der Deckel durch eine Person fester angegriffen werden. Gegenüber einer beispielsweise vertikalen Greiffläche ohne Hinterschneidung ist die Gefahr, von der Greiffläche abzurutschen, reduziert, wenn eine derartige Hinterschneidung vorgesehen ist.

In einer Weiterbildung des bevorzugten Ausführungsbeispiels weist der Deckel wenigstens zwei benachbarte Griffmulden auf, wobei die Hinterschneidungen der Griffmulden derart zueinander ausgerichtet sind, dass sie einen Griffabschnitt des Deckels definieren. Insbesondere kann ein derartiger Griffabschnitt, indem die die Hinterschneidungen derartig zueinander ausgerichtet angeordnet sind, von einer Person mit opponierten Fingern einer Hand gegriffen werden. Das heißt, dass der Griffabschnitt zum Beispiel mit dem Daumen in einer Griffmulde und den übrigen Fingern in einer anderen Griffmulde gegriffen werden kann. Damit kann eine Person den Deckel fester und sicherer greifen und händisch mehr Kraft auf den Deckel ausüben, wenn dieser zum Beispiel von einem Behälter gelöst werden soll, welcher mit dem Deckel verschlossen ist. Insbesondere wenn der Deckel verlustsicher mit einem Behälter verbunden ist, beispielsweise wenn der Behälter mit dem Deckel verschlossen ist, können Deckel und Behälter gemeinsam an dem Griffabschnitt angegriffen und beispielsweise angehoben und/oder transportiert werden.

In einem weiteren bevorzugten Ausführungsbeispiel des ersten Aspekts weist der Deckel einen umlaufenden Rand auf, wobei der umlaufende Rand dazu ausgebildet ist, wenn der Deckel einen Behälter verschließt, im Wesentlichen entlang einer gesamten Umfangsrichtung des Deckels und des Behälters an einem Rand des Behälters in etwa flach anzuliegen, wobei der umlaufende Rand des Deckels an wenigstens einem Abschnitt des Rands eine Aushebelwölbung umfasst, welche dazu ausgebildet ist, wenn der Deckel den Behälter verschließt, von dem Rand des Behälters derart beabstandet zu sein, dass ein Hilfsobjekt, insbesondere ein Werkzeug und/oder ein Küchenartikel, zwischen Aushebelwölbung und Rand des Behälters eingeführt werden kann. Dabei ist die Aushebelwölbung dazu eingerichtet, eine von dem Hilfsobjekt ausgeübte Hebelkraft auf den Deckel zu übertragen. Wenn ein Deckel einen Behälter verschließt, kann der Deckel regelmäßig mit dem Behälter derart fest verbunden sein, dass der Deckel nur mit großen Kraftaufwand von dem Behälter gelöst werden kann. Beispielsweise kann der Deckel durch einen Unterdruck in dem Behälter oder durch eingetrocknete Speisereste an dem Behälter fixiert sein. Oftmals kann der erforderliche Kraftaufwand zum Lösen des Deckels mit Händen allein nicht aufgebracht werden. Eine Aushebelwölbung, wie sie hier beschrieben ist, bietet den Vorteil, dass der Deckel einfacher und sicherer von dem Behälter gelöst werden kann. Ein stangen- oder stilartiges Objekt kann zwischen Aushebelwölbung und Behälter eingeführt und als ein Hebel genutzt werden, sodass mit Hilfe einer Hebelkraft der Deckel angehoben und von dem Behälter gelöst werden kann. Wäre keine Aushebelwölbung vorgesehen, könnte lediglich ein flaches Hilfsobjekt an der Kontaktfläche zwischen Deckel und Behälter angesetzt werden. Ein derartiges flaches Hilfsobjekt kann durch eine Hebelkraft unter Umständen verbiegen, abbrechen oder abrutschen, sodass ein Verletzungsrisiko für Personen und ein Beschädigungsrisiko für Deckel und Behälter besteht. Die Aushebelwölbung ermöglicht es dagegen, Gegenstände mit einer größeren Dicke, insbesondere mit einem zylinderartigen Profil wie zum Beispiel dem Stil eines länglichen, stumpfen Küchengegenstands zu verwenden, mit welchen eine größere Hebelkraft sicherer aufgebracht werden kann. Die Bezeichnung Aushebelwölbung ist dabei nicht nur auf kontinuierliche, geschwungene Wölbungen beschränkt, sondern kann beispielsweise auch in etwa rechteckig, in etwa dreieckig, in etwa halbkreisförmig oder anders geformte Wölbungen bezeichnen.

In einem weiteren bevorzugten Ausführungsbeispiel des ersten Aspekts umfasst der Deckel einen Stapelabschnitt, wobei der Stapelabschnitt einen Auflagebereich aufweist, wobei der Auflagebereich an einer Oberseite des Deckels definiert ist, insbesondere durch eine Mulde oder eine ebene Fläche definiert ist, und eine im Wesentlichen flache Auflageebene definiert, und wobei der Stapelabschnitt an einer Unterseite des Deckels einen Stapelvorsprung aufweist, wobei an dem Stapelvorsprung ein Stapelrand definiert ist, welcher eine im Wesentlichen flache Standebene definiert. Dabei ist der Stapelvorsprung derart ausgebildet, dass der Stapelrand, wenn der Deckel auf einem zweiten Deckel gestapelt ist, im Wesentlichen flach auf dem Auflagebereich des zweiten Deckels aufliegt. Ein derartiger Stapelabschnitt bietet den Vorteil, dass der Deckel auf dem Stapelrand stabil abgestellt sein kann, ohne dass der Deckel gegenüber seiner Unterlage verwackelt. Ferner bietet ein solcher Stapelabschnitt den Vorteil, dass wenigstens zwei, insbesondere eine Mehrzahl von Deckeln stabil aufeinandergestapelt sein können, ohne dass diese gegeneinander verkippen und wackeln können. Damit ist die Gefahr reduziert, dass ein Stapel einer Mehrzahl von Deckeln unvorhergesehen und unkontrolliert umkippt. Der Stapelrand ist insbesondere derart dimensioniert, dass sich aufeinandergestapelte Deckel lediglich an den Stapelrändern und Auflagebereichen berühren. Wenn eine Griffmulde an dem Deckel vorgesehen ist, ist diese insbesondere derart dimensioniert, dass sie einen zweiten Deckel nicht berührt, auf welchem der Deckel gestapelt ist. Insbesondere wenn der Auflagebereich in Form einer Mulde ausgeführt ist, ist ein darauf stehender Deckel durch einen Eingriff zwischen Mulde und Stapelvorsprung beispielsweise vor horizontalem Verschieben gesichert, sodass ein Stapeln von Deckeln noch stabiler erfolgen kann.

In einer Weiterbildung dieses bevorzugten Ausführungsbeispiels sind der Auflagebereich, der Stapelvorsprung und der Stapelrand entlang einer gesamten Umfangsrichtung des Deckels angeordnet. Damit sind insbesondere die Stand-und Auflagefläche erhöht, beispielsweise wenn ein Deckel abgestellt und/oder mehrere Deckel gestapelt sind, sodass die Standstabilität von Deckeln erhöht ist. Insbesondere indem der Stapelvorsprung entlang der gesamten Umfangsrichtung angeordnet ist, kann die Stabilität des Deckels und seine Verwindungssteifigkeit verbessert sein.

In einer weiteren Weiterbildung des bevorzugten Ausführungsbeispiels ist an dem zuvor beschriebenen Stapelvorsprung ein Standelement vorgesehen, wobei das Standelement den Stapelrand definiert und aus einem Kunststoff gefertigt ist, welcher eine höhere Oberflächenhaftung aufweist als der Kunststoff, aus welchem andere Elemente des Deckels gefertigt sind. Ein derartiges Standelement hilft insbesondere dabei, den Deckel sicherer abzustellen beziehungsweise mehrere Deckel sicherer zu stapeln. Durch die höhere Oberflächenhaftung ist ein insbesondere horizontales Verrutschen des Deckels gegenüber einem Untergrund und/oder einem zweiten Deckel, auf welchem der Deckel gestapelt ist, erschwert. Es sind größere Kräfte erforderlich, den Deckel zu verrutschen, sodass beispielsweise ein Stapel von Deckeln besser gegen Umstoßen und Umkippen geschützt ist.

Vorteilhafterweise ist das Standelement mit Hilfe eines Spritzgussverfahrens, insbesondere mit Hilfe eines Zweikomponentenspritzgussverfahrens, unmittelbar an den Deckel angespritzt. Indem das Standelement unmittelbar an den Deckel angespritzt ist, sind zwischen Standelement und Deckel keine Fügestellen vorhanden, an welchen sich zum Beispiel vermehrt Speisereste sammeln und festsetzen können. Auch lassen sich Verunreinigungen von einem Bauteil ohne solche Fügestellen einfacher entfernen. Insbesondere ein Zweikomponentenspritzgussverfahren zu verwenden, um das Standelement an den Deckel anzuspritzen, bietet den Vorteil, dass ein Deckel mit Standelement in einem Arbeitslauf und mit zwei verschiedenen Kunststoffen mit verschiedenen Materialeigenschaften, insbesondere verschiedener Oberflächenhaftung gefertigt werden kann. Es ist nicht erforderlich, ein Bauteil in mehreren Arbeitsschritten und/oder -stationen zu bearbeiten.

In einem weiteren bevorzugten Ausführungsbeispiel des ersten Aspekts weist der Deckel eine Dichtung auf, wobei die Dichtung entlang einer gesamten Umfangsrichtung des Deckels angeordnet ist und aus einem Kunststoff gefertigt ist, welcher eine höhere Flexibilität aufweist als der Kunststoff, aus welchem andere Elemente des Deckels gefertigt sind. Insbesondere weist der Kunststoff, aus welchem die Dichtung gefertigt ist, ferner eine höhere Elastizität auf als der Kunststoff, aus welchem andere Elemente des Deckels gefertigt sind. Mit Hilfe einer Dichtung kann beispielsweise ein Innenraum eines Behälters, welcher mit dem Deckel verschlossen ist, gegenüber der Umgebung abgedichtet sein. Damit können beispielsweise keine Verunreinigungen in das Innere des Behälters gelangen und/oder keine Sachen, insbesondere keine Fluide, unbeabsichtigt aus dem Behälter austreten. Vorzugsweise kann die Dichtung in Form einer Klemmdichtung ausgeführt sein. Indem der Kunststoff, aus welchem die Dichtung gefertigt ist, eine höhere Flexibilität und insbesondere Elastizität aufweist als andere Komponenten des Deckels, kann die Dichtung an einen Zwischenraum zwischen Deckel und Behälter und/oder an eine Innenwand des Behälters angepasst sein, wenn der Behälter mit dem Deckel verschlossen ist. Dadurch kann die Dichtung bevorzugt zwischen Deckel und Behälter eingeklemmt sein, sodass eine Dichtwirkung erzielt ist. Insbesondere kann die Dichtung in Folge ihrer Flexibilität Unebenheiten an der Kontaktfläche zu Deckel und/oder Behälter sowie variierende Abstände zwischen Deckel und Behälter ausgleichen.

In einer Weiterbildung dieses bevorzugten Ausführungsbeispiels ist die Dichtung mit Hilfe eines Spritzgussverfahrens, insbesondere mit Hilfe eines Zweikomponentenspritzgussverfahrens, unmittelbar an den Deckel angespritzt. Indem die Dichtung unmittelbar an den Deckel angespritzt ist, sind zwischen Dichtung und Deckel keine Fügestellen vorhanden, an welchen sich zum Beispiel vermehrt Speisereste sammeln und festsetzen können. Auch lassen sich Verunreinigungen von einem Bauteil ohne solche Fügestellen einfacher entfernen. Insbesondere ein Zweikomponentenspritzgussverfahren zu verwenden, um die Dichtung an den Deckel anzuspritzen, bietet den Vorteil, dass ein Deckel mit Dichtung in einem Arbeitslauf und mit zwei verschiedenen Kunststoffen mit verschiedenen Materialeigenschaften, insbesondere verschiedener Flexibilität und bevorzugt verschiedener Elastizität gefertigt werden kann. Es ist nicht erforderlich, ein Bauteil in mehreren Arbeitsschritten und/oder -stationen zu bearbeiten.

Vorteilhafterweise weist die Dichtung wenigstens zwei Dichtelemente auf, insbesondere wenigstens zwei Dichtlamellen, wobei die Dichtelemente voneinander beabstandet und parallel zueinander entlang der gesamten Umfangsrichtung des Deckels angeordnet sind, und wobei die Dichtung eine vorzugsweise eine Druckausgleichsvorrichtung aufweist, welche dadurch definiert ist, dass die Dichtelemente jeweils eine Aussparung aufweisen und die Aussparungen der Dichtelemente entlang der Umfangsrichtung des Deckels voneinander beabstandet angeordnet sind. Im allgemeinen ist ein Dichtelement an eine Fläche eines Behälters gedrückt, welcher mit dem Deckel verschlossen ist, und ist dabei deformiert. Vorteilhafterweise ist das Dichtelement derart flexibel und/oder elastisch, dass durch diese Deformation eine Rückstellkraft besteht und ein Kontakt zwischen Dichtelement und Fläche des Behälters aufrechterhalten ist. Indem eine Kontaktfläche zwischen Dichtelement und Behälter aufrechterhalten ist, ist die Dichtwirkung des Dichtelements erzielt. Wenigstens zwei Dichtelemente vorzusehen hat den Vorteil, dass die Dichtwirkung der Dichtung mit jedem zusätzlichen Dichtelement weiter verstärkt ist. Insbesondere wenn zwei voneinander beabstandete Dichtelemente vorgesehen sind, welche parallel zueinander und entlang der gesamten Umfangsrichtung des Deckels angeordnet sind, ist in der Regel ein Zwischenraum durch die Dichtelemente und eine Fläche eines Behälters definiert, mit welcher die Dichtelemente in Kontakt stehen. Üblicherweise ist dieser Zwischenraum gegenüber dem Inneren des mit dem Deckel verschlossenen Behälters und gegenüber der Umgebung abgedichtet. Eine Dichtlamelle als Dichtelement ist im allgemeinen umgebogen, wenn sie gegen eine Fläche des Behälters gedrückt ist. Insbesondere bei flexiblen und/oder elastischen Dichtlamellen besteht dabei eine Rückstellkraft, sodass die Dichtlamelle mit einem Abschnitt davon gegen die Fläche des Behälters drückt und eine Dichtfläche gebildet ist. Eine Druckausgleicheinheit vorzusehen bietet den Vorteil, dass der Innenraum eines mit dem Deckel verschlossenen Behälters und die Umgebung auf vorbestimmte Weise in fluidem Austausch miteinander stehen können. Insbesondere der Austausch von Luft ist vorteilhaft, um das Entstehen von Über- und/oder Unterdruck in dem verschlossenen Behälter zu vermeiden. Ein solcher Über- und/oder Unterdruck kann insbesondere beim Verschließen und/oder Öffnen des Behälters mit dem Deckel entstehen, oder wenn warme Speisen, welche in dem mit dem Deckel verschlossenen Behälter gelagert sind, abkühlen. Insbesondere ein Unterdruck in dem verschlossenen Behälter erschwert es, den Behälter zu öffnen und den Deckel zu entfernen. In einem Ausführungsbeispiel mit wenigstens zwei Dichtelementen nach obenstehenden Beschreibungen ist zwischen diesen Dichtelementen ein Zwischenraum definiert. Indem Aussparungen in den Dichtelementen vorgesehen sind, ist ein fluider Austausch zwischen dem Innenraum des mit dem Deckel verschlossenen Behälters und dem Zwischenraum sowie zwischen dem Zwischenraum und der Umgebung ermöglicht, sodass die Wirkung einer Druckausgleichsvorrichtung erzielt ist. Indem die Aussparungen entlang der Umfangsrichtung des Deckels voneinander beabstandet angeordnet sind, ist ein Totlaufvolumen in dem Zwischenraum zwischen den Aussparungen definiert. Durch diesen Abschnitt des Zwischenraums kann Luft weiterhin zwischen Innenraum und Umgebung ausgetauscht werden. Im Gegensatz dazu können beispielsweise Flüssigkeit, welche durch die Aussparung gelangt, welche den Innenraum und den Zwischenraum verbindet, nicht unmittelbar aus dem Behälter in die Umgebung entweichen. Diese müsste zunächst durch das Totlaufvolumen laufen und ebenfalls durch die weitere Aussparung treten. Damit ist der mit dem Deckel verschlossene Behälter durch die Dichtung mit der beschriebenen Druckausgleichsvorrichtung effektiv abgedichtet.

Vorteilhafterweise, wenn der Deckel einen Stapelvorsprung aufweist, welcher entlang der gesamten Umfangsrichtung des Deckels angeordnet ist, ist die Dichtung in einer radialen Richtung des Deckels von außen an dem Stapelvorsprung angeordnet. Insbesondere ist der Stapelvorsprung derart ausgestaltet, dass er in den Innenraum eines Behälters hineinragt, wenn dieser Behälter mit dem Deckel verschlossen ist. Zudem ist der Stapelvorsprung bevorzugt derart an dem Deckel angeordnet, dass eine Dichtung, welche von außen an dem Stapelvorsprung angeordnet ist, zwischen dem Stapelvorsprung und einer Fläche einer Innenseite des Behälters eingeklemmt ist, sodass die Dichtwirkung der Dichtung erzielt ist. Indem die Dichtung also über eine gesamte Umfangsrichtung von Deckel und Behälter und bevorzugt in einer in etwa horizontalen Richtung zwischen Stapelvorsprung und Behälter eingeklemmt ist, sind die Dichtwirkung erzielt und bevorzugt der Deckel derart an dem Behälter fixiert, dass keine zusätzlichen Befestigungsmittel wie zum Beispiel Befestigungsklemmen erforderlich sind, um die Dichtwirkung und die Fixierung des Deckels an dem Behälter zu erzielen.

Gemäß einem zweiten Aspekt der Erfindung wird die vorstehend genannte Aufgabe gelöst durch einen Behälter, welcher dazu geeignet ist, für gastronomische Zwecke verwendet zu werden, in etwa quaderförmig ist, wobei er vier Seitenwände sowie einen Boden aufweist und nach oben geöffnet ist, und den Maßanforderungen eines Gastronomie-Normbehälters genügt, wobei der Behälter aus Kunststoff und insbesondere als Kunststoffspritzgussteil gefertigt ist.

Gemäß einem wichtigen Merkmal dieses Aspekts ist der Behälter aus Kunststoff gefertigt. Dieses Material bietet im Vergleich zu bekannten Lösungen auch bei niedrigem Gewicht eine hohe Robustheit gegenüber starker und/oder stoßartiger mechanischer Belastung. Insbesondere kann der Behälter aus einem transparenten Kunststoff gefertigt sein, was ferner den Vorteil bietet, dass Sachen, welche in dem Behälter gelagert sind, von außen betrachtet und erkannt werden können, selbst wenn dieser verschlossen ist. Insbesondere ist der Kunststoff, aus welchem der Behälter gefertigt ist, lebensmittelecht und/oder BPA-frei. Alternativ, wenn kein Lebensmittelkontakt durch den Behälter vorgesehen ist, kann der Behälter aus einem Kunststoff auf Basis von Polycarbonat gefertigt sein. Insbesondere ist der Behälter als ein Kunststoffspritzgussteil, weiter bevorzugt als ein einziges Werkstück gefertigt. Ein Kunststoffspritzgussteil kann schnell, preiswert und präzise in hohen Stückzahlen hergestellt werden. Insbesondere wenn der Behälter als ein durchgehendes Bauteil gefertigt ist, sind keine Fügestellen zwischen mehreren Teilstücken des Behälters vorhanden, an welchen sich zum Beispiel vermehrt Speisereste sammeln und festsetzen können. Auch lassen sich Verunreinigungen von einem Bauteil ohne solche Fügestellen einfacher entfernen.

In einem bevorzugten Ausführungsbeispiel des zweiten Aspekts weist der Behälter an wenigstens zwei gegenüberliegenden Seitenwänden Aussteifungen auf, insbesondere Rillen oder Stufenversätze, welche den Behälter strukturell verstärken. Den Behälter mit Hilfe derartiger Aussteifungen zu verstärken bietet zudem den Vorteil, dass Kräfte wie beispielsweise Scherkräfte, welche auf den Behälter wirken, gezielt über die gesamte Struktur des Behälters verteilt werden können. Damit kann beispielsweise die gleiche Stabilität des Behälters bereits mit dünneren Wänden erzielt werden, das Gewicht des Behälters reduziert werden und der Behälter kann durch eingesparte Materialkosten preiswerter hergestellt werden.

In einem weiteren bevorzugten Ausführungsbeispiel des zweiten Aspekts ist an Innenseiten wenigstens zweier gegenüberliegender Seitenwände und benachbart zu dem Boden ein Stützrand definiert, wobei der Stützrand dazu eingerichtet ist, ein Einlegeelement, insbesondere ein Abtropfgitter, zu stützen. Ein derartiger Stützrand kann beispielsweise mit Hilfe einer Verdickung in dem Material der Seitenwand oder mit Hilfe eines Stufenversatzes der Seitenwand in Richtung des Innenraums des Behälters realisiert sein. Vorzugsweise ist der Stützrand entlang einer gesamten Umfangsrichtung des Behälters angeordnet. Indem der Stützrand benachbart zu dem Boden angeordnet ist, kann der Innenraum des Behälters insbesondere in zwei Teilbereiche unterteilt sein. Dazu kann bevorzugt ein Einlegelement wie zum Beispiel ein Einlegeboden und/oder ein Abtropfsieb verwendet sein. In diesen Teilbereichen können beispielsweise verschiedene Sachen gelagert werden. Ferner kann in dem oberen Teilbereich, insbesondere wenn ein Abtropfsieb verwendet ist, eine trocken zu lagernde oder zu trocknende Sache wie zum Beispiel gewaschener Salat gelagert werden, wobei überschüssige Flüssigkeit in dem unteren Teilbereich aufgefangen wird.

Vorteilhafterweise sind die Aussteifungen an den Seitenwänden ferner dazu eingerichtet, ein Einlegeelement, welches in den Behälter eingelegt wird, zu einer vorbestimmten Einlegeposition an dem Stützrand zu führen. Insbesondere wenn ein Einlegeelement verkippt und/oder verdreht in den Behälter eingelegt wird, kann es an den Seitenwänden des Behälters verkanten und festklemmen und muss erneut ausgerichtet und eingelegt werden. Wenn das Einlegeelement durch die Aussteifungen in den Seitenwänden zu einer vorbestimmten Einlegeposition geführt wird, kann das Einlegeelement auch dann erfolgreich eingelegt werden, wenn es verkippt und/oder verdreht in den Behälter eingelegt wird. Damit kann das Einlegen schneller erfolgen und erfordert eine geringere Arbeitspräzision. In einer beispielhaften Ausführung können stufenförmige Aussteifungen einer Bogenform folgen, wobei die Bogenform jeweils einen Pfad beschreibt, welcher sich im Verlauf weg von der Oberseite in Richtung des Bodens des Behälters einer vertikalen Mittelachse der Seitenwand kontinuierlich annähert. Bevorzugt kann zudem das Einlegelement an einem umlaufenden Rand davon Stufenversätze in eine radiale Richtung des Einlegeelements und/oder Vorsprünge aufweisen, welche dazu eingerichtet sind, beim Einlegen mit einer Aussteifung derart in Eingriff zu stehen, dass das Einlegelement entlang dem von der Aussteifung beschriebenen Pfad zu der Einlegeposition geführt wird.

In einem weiteren bevorzugten Ausführungsbeispiel des zweiten Aspekts ist wenigstens ein Griffelement an einer Oberseite des Behälters derart befestigbar und lösbar und/oder befestigt, dass es zwischen einer Greifposition und einer Verstauposition bewegbar ist, wobei das Griffelement in der Greifposition dazu eingerichtet ist, gegriffen zu werden, und in der Verstauposition in Bezug auf die Greifposition an den Behälter angenähert ist. Regelmäßig schließen Haltevorrichtungen zum Beispiel von Essensausgaben, in welche GN-Behälter eingesetzt werden, bündig und flach mit beispielsweise einer Arbeitsfläche ab. Insbesondere wenn ein GN-Behälter einen in etwa horizontalen, umlaufenden Rand an der Oberseite aufweist, liegt dieser Rand flach auf einem Rand der Haltevorrichtung oder der Arbeitsfläche auf, wenn dieser in der Haltevorrichtung positioniert ist. Wenn eine Person händisch einen GN-Behälter in eine derartige Haltevorrichtung einsetzt, besteht beispielsweise die Gefahr, dass diese Person ihre Finger zwischen umlaufendem Rand des Behälters und dem Rand der Haltevorrichtung und/oder Arbeitsfläche einklemmt. Dieses Risiko ist erhöht, wenn die Person den GN-Behälter lediglich an dem Rand angreifen kann und dieser schwer befüllt ist. Ebenso kann ein in der Haltevorrichtung eingesetzter GN-Behälter nur schwer an dem umlaufenden Rand des Behälters angegriffen werden, um den Behälter aus der Haltevorrichtung zu heben, wenn der umlaufende Rand des Behälters flach auf beispielsweise dem Rand der Haltevorrichtung und/oder Arbeitsfläche aufliegt. Indem ein Griffelement an dem Behälter vorgesehen ist, kann der Behälter beispielsweise einfacher, kontrollierter und sicherer in der Haltevorrichtung positioniert und aus dieser herausgehoben werden. Indem die Haltevorrichtung zwischen einer Greifposition und einer Verstauposition bewegbar ist, wobei das Griffelement in der Verstauposition in Bezug auf die Greifposition an den Behälter angenähert ist, können einerseits die Vorzüge eines Griffelements genutzt und andererseits zum Beispiel mehrere Behälter ineinander gestapelt werden, ohne dass die Griffelemente der ineinander zu stapelnden Behälter das Ineinanderstapeln behindern.

Bevorzugt weist ein Rand des Behälters, welcher an einer Oberseite des Behälters angeordnet ist, eine Klemmaussparung auf, wobei die Klemmaussparung dazu eingerichtet ist, dass ein Klemmelement, insbesondere ein Halter für Hilfsobjekte und/oder eine Verschlussklammer, verliersicher daran befestigt werden kann. Eine solche Klemmaussparung kann vorteilhafterweise derart ausgestaltet sein, dass ein festzuklemmendes Objekt in einer vorbestimmten Klemmposition an der Klemmaussparung arretiert. Bevorzugt kann eine solche Klemmaussparung eine Nut definieren und dazu eingerichtet sein, dass ein festgeklemmtes Objekt mit einer solchen Nut in Klemmeingriff steht und dadurch verliersicher an dem Behälter befestigt ist.

Gemäß einem dritten Aspekt der Erfindung wird die vorstehend genannte Aufgabe gelöst durch ein Behältersystem, welches dazu geeignet ist, für gastronomische Zwecke verwendet zu werden, umfassend einen Deckel sowie einen Behälter jeweils entsprechend den voranstehenden Beschreibungen. Indem ein Deckel und ein Behälter als Teil eines Behältersystems zur Verfügung gestellt sind, können diese beiden Komponenten aufeinander abgestimmt und die Kompatibilität optimiert sein. Beispielsweise können die Abmaße von Deckel und Behälter derart aufeinander abgestimmt sein, dass der Behälter effektiv mit dem Deckel verschlossen sein kann.

Die Erfindung wird nachfolgend anhand eines bevorzugten Ausführungsbeispiels unter Bezugnahme auf die Zeichnungen näher erläutert. In den Zeichnungen zeigen:
- Fig. 1: eine Draufsicht eines Deckels 1 gemäß dem bevorzugten Ausführungsbeispiel der Erfindung,
- Fig. 2: eine Seitenansicht des Deckels 1 gemäß dem bevorzugten Ausführungsbeispiel der Erfindung,
- Fig. 3: eine isometrische Ansicht eines Querschnitts des Deckels 1 gemäß dem bevorzugten Ausführungsbeispiel der Erfindung,
- Fig. 4: eine isometrische Ansicht eines Querschnitts mehrerer gestapelter Deckel 1 gemäß dem bevorzugten Ausführungsbeispiel der Erfindung,
- Fig. 5: eine Seitenansicht eines Behälters 2 gemäß dem bevorzugten Ausführungsbeispiel der Erfindung,
- Fig. 6: eine isometrische Ansicht des Behälters 2 gemäß dem bevorzugten Ausführungsbeispiel der Erfindung,
- Fig. 7: eine Seitenansicht eines Querschnitts des Behälters 2 gemäß dem bevorzugten Ausführungsbeispiel der Erfindung,
- Fig. 8: eine isometrische Ansicht eines Behältersystems 3 gemäß dem bevorzugten Ausführungsbeispiel der Erfindung, und
- Fig. 9: eine Seitenansicht eines diagonalen Querschnitts des Behältersystems 3 gemäß dem bevorzugten Ausführungsbeispiel der Erfindung.

Fig. 1 zeigt eine Draufsicht eines Deckels 1 gemäß dem bevorzugten Ausführungsbeispiel der Erfindung. Dieser ist insbesondere aus transparentem Kunststoff als Kunststoffspritzgussteil gefertigt und dazu geeignet, für gastronomische Zwecke verwendet zu werden. Insbesondere sind alle Kunststoffelemente des Deckels 1 aus lebensmittelechtem und/oder BPA-freiem Kunststoff gefertigt. Alternativ, wenn kein Lebensmittelkontakt durch den Deckel 1 vorgesehen ist, können ausgewählte Kunststoffelemente des Deckels 1 aus einem Kunststoff auf Basis von Polycarbonat gefertigt sein. Der Deckel 1 ist in der Draufsicht insbesondere in etwa rechteckig und weist bevorzugt abgerundete Ecken auf. Er genügt beispielhaft den Maßanforderungen eines GN-1/3-Behälters mit einer Breite A von 325 mm und einer Länge B von 176 mm. Er weist insbesondere zwei benachbarte Griffmulden 100 mit jeweils einer Hinterschneidung 100* auf, wobei ein durch die Hinterschneidungen 100* definierter Griffabschnitt 102 des Deckels 1 bevorzugt zwischen den Griffmulden 100 angeordnet ist. Die Griffmulden 100 weisen insbesondere eine derartig gekrümmte Grundform auf, dass der Griffabschnitt 102 gemeinsam mit den Hinterschneidungen 100* eine in etwa konvexe Form aufweist und bevorzugt in etwa knaufförmig ist. Weiterhin weist der Deckel 1 insbesondere einen umlaufenden Rand 104 und insbesondere vier Aushebelwölbungen 106 auf. Diese Aushebelwölbungen 106 sind hier exemplarisch an den vier abgerundeten Ecken des Deckels 1 angeordnet. Insbesondere können Randaussparungen 105 vorgesehen sein, wobei bevorzugt jeweils eine Randaussparung 105 an den gegenüberliegenden Längenseiten des umlaufenden Rands 104 angeordnet ist. Vorteilhafterweise umfasst der Deckel 1 einen Stapelabschnitt 108, wobei an einer Oberseite des Deckels 1 ein Auflagebereich 110 des Stapelabschnitts 108 definiert ist. Der Auflagebereich 110 ist beispielhafterweise entlang einer gesamten Umfangsrichtung des Deckels 1 angeordnet und durch eine Mulde definiert. Der Auflagebereich 110 definiert ferner eine im Wesentlichen flache Auflageebene.

Fig. 2 zeigt eine Seitenansicht des Deckels 1 gemäß dem bevorzugten Ausführungsbeispiel der Erfindung. Dargestellt ist exemplarisch ein Abschnitt des umlaufenden Randes 104 mit Aushebewölbungen 106. Der Deckel 1 umfasst ferner insbesondere einen umlaufenden Stapelvorsprung 112 des Stapelabschnitts 108 an einer Unterseite des Deckels 1, ein Standelement 116 sowie eine Dichtung 120, wobei das Standelement 116 und die Dichtung 120 exemplarisch an dem Stapelvorsprung 112 angeordnet sind. Die Griffmulden 100 weisen insbesondere eine in etwa flache Unterseite auf. Das Standelement 116 ist insbesondere an der Unterseite des Stapelvorsprungs 112 angeordnet und definiert einen Stapelrand 114, welcher eine im Wesentlichen flache Standebene definiert. Sowohl der Stapelvorsprung 112 als auch das Standelement 116 sind bevorzugt entlang einer gesamten Umfangsrichtung des Deckels 1 angeordnet. Die Dichtung 120 ist in diesem Ausführungsbeispiel in einer radialen Richtung des Deckels 1 von außen an dem Stapelvorsprung 112 und entlang einer gesamten Umfangsrichtung des Deckels 1 angeordnet. Die Dichtung 120 umfasst insbesondere zwei Dichtelemente 122 bevorzugt in Form von Dichtlamellen 122, welche voneinander beabstandet und parallel zueinander entlang der gesamten Umfangsrichtung des Deckels 1 angeordnet sind. Die Dichtelemente 122 umfassen insbesondere jeweils eine Aussparung 124a, 124b, welche entlang der Umfangsrichtung des Deckels 1 voneinander beabstandet angeordnet sind. Diese Anordnung der Aussparungen 124a,124b definiert insbesondere eine Druckausgleichsvorrichtung. Üblicherweise dichtet eine Dichtung 120 den Innenraum eines mit dem Deckel 1 verschlossenen Behälters gegenüber der Umgebung insbesondere luftdicht ab, indem die Dichtelemente 122 zum Beispiel gegen eine Innenseite des Behälters gedrückt sind. In diesem Ausführungsbeispiel ist dabei ein abgeschlossener Zwischenraum zwischen den Dichtelementen 122 und der Innenseite des Behälters definiert. Indem Aussparungen 124a,124b vorgesehen sind, kann beispielsweise Luft durch diese Aussparungen 124a, 124b und durch einen Abschnitt des definierten Zwischenraums strömen, welcher zwischen den Aussparungen 124a,124b liegt. Dies ist insbesondere vorteilhaft beim Öffnen und/oder Verschließen des Behälters mit dem Deckel 1 und/oder wenn warme Speisen im Inneren eines mit dem Deckel 1 verschlossenen Behälters abkühlen, um einen Überdruck oder Unterdruck im Innenraum des verschlossenen Behälters zu vermeiden. Insbesondere definiert der Abschnitt des definierten Zwischenraums zwischen den in Umfangsrichtung des Deckels 1 beabstandeten Aussparungen 124a,124b ein Totlaufvolumen 124c. Beispielsweise wenn in dem Behälter Flüssigkeiten aufbewahrt werden und an die Dichtung 120 gelangen, können diese gegebenenfalls an eine der Aussparungen 124a gelangen, welche dem Innenraum des Behälters zugewandt ist. Auch wenn die Flüssigkeiten durch diese Aussparung 124a treten, werden sie in dem Totlaufvolumen 124c aufgefangen, sodass sie den verschlossenen Behälter nicht unmittelbar verlassen können und der mit dem Deckel 1 verschlossene Behälter durch die Dichtung 120 effektiv abgedichtet ist.

Fig. 3 zeigt eine isometrische Ansicht eines Querschnitts des Deckels 1 gemäß dem bevorzugten Ausführungsbeispiel der Erfindung. In dieser Querschnittsansicht sind beispielhaft weitere Details des Griffabschnitts 102, des umlaufenden Rands 104, des Stapelabschnitts 108 sowie der Dichtung 120 dargestellt. Der insbesondere knaufförmige Griffabschnitt 102 ist durch die zueinander ausgerichteten Hinterschneidungen 100* der benachbarten, gekrümmten Griffmulden 100 definiert. Der Boden der Griffmulden 100 ist insbesondere in etwa flach. Der Umlaufende Rand 104 weist insbesondere einen nach unten gekrümmten Abschnitt 104* auf. Der exemplarische Stapelabschnitt 108 umfasst einen Auflagebereich 110 an der Oberseite des Deckels 1, welcher insbesondere durch eine bevorzugt über die gesamte Umfangsrichtung des Deckels 1 verlaufende Mulde definiert ist und eine im Wesentlichen flache Auflageebene definiert. An der Unterseite des Deckels 1 ist der Stapelvorsprung 112 des Stapelabschnitt 108 angeordnet. An einer Unterseite des Stapelvorsprungs 112 ist exemplarisch das Standelement 116 vorgesehen, welches den Stapelrand 114 definiert. Stapelvorsprung 112, Standelement 116 und Stapelrand 114 sind bevorzugt durchgehend entlang der gesamte Umfangsrichtung des Deckels 1 und insbesondere unterhalb des Auflagebereichs 110 angeordnet. Die Dichtung 120 ist insbesondere in einer radialen Richtung des Deckels 1 von außen an dem Stapelvorsprung 112 angeordnet und umfasst bevorzugt zwei Dichtelemente 122, insbesondere zwei Dichtlamellen 122. In dem bevorzugten Ausführungsbeispiel sind Dichtung 120 und Standelement 116 beispielhaft durch ein durchgehendes Kunststoffelement definiert, welches insbesondere mittels Zweikomponentenspritzgussverfahren unmittelbar an den Stapelvorsprung 112 des Deckels 1 angespritzt ist. Dieses durchgehende Kunststoffelement ist in der radialen Richtung des Deckels 1 von außen an der Seite des Stapelvorsprungs 112 und um einen unteren Rand des Stapelvorsprungs 112 umlaufend angeordnet. Der Kunststoff, aus welchem dieses durchgehende Kunststoffelement gefertigt ist, ist flexibler, insbesondere elastischer und bietet gleichzeitig eine höhere Oberflächenhaftung als der Kunststoff, aus welchem andere Elemente des Deckels 1 gefertigt sin. Dichtung 120 und Standelement 116 als ein derartiges durchgehendes Kunststoffelement vorzusehen und mittels Zweikomponentenspritzgussverfahren unmittelbar an den Deckel anzubringen vereinfacht die Konstruktion des Deckels 1, wobei Fügestellen zwischen mehreren Teilen des Deckels 1 vermieden werden, und reduziert den Fertigungsaufwand des Deckels 1. Ein zentraler Bereich des Deckels 1, in welchem die Griffmulden 100 und der Griffbereich 102 angeordnet sind, ist vorzugsweise relativ zu der Oberseite des Deckels 1 abgesenkt. Eine derartige Absenkung dient insbesondere der Versteifung des Deckels 1 für eine verbesserte mechanische Stabilität. Die Unterseiten der Griffmulden 100 können beispielsweise in Folge einer derartigen Absenkung den tiefsten Bereich des Deckels 1 und damit einen Auflagebereich des Deckels 1 auf einem Untergrund darstellen. Indem die Unterseiten der Griffmulden 100 insbesondere flach sind, kann der Deckel 1 stabil auf einem ebenen Untergrund aufliegen. Insbesondere wenn die Unterseiten der Griffmulden 100 den tiefsten Bereich des Deckels 1 darstellen, kann an den Unterseiten der Griffmulden 100 vorzugsweise eine Gummierung vorgesehen sein. Der Kunststoff dieser Gummierung weist vorteilhafterweise eine höhere Oberflächenhaftung auf als der Kunststoff, aus welchem andere Elemente des Deckels 1 gefertigt sind, sodass der Deckel 1 gegen Verrutschen auf dem Untergrund gesichert ist. Bevorzugt ist diese Gummierung mit Hilfe eines Zweikomponentenspritzgussverfahrens unmittelbar an den Deckel 1 angespritzt.

Fig. 4 zeigt eine isometrische Ansicht eines Querschnitts mehrerer gestapelter Deckel 1 gemäß dem bevorzugten Ausführungsbeispiel der Erfindung, wie sie in Fig.3 dargestellt sind. An den Querschnitten der Stapelabschnitte 108 der gezeigten Deckel 1 ist gezeigt, wie die Stapelränder 114, welche durch die Standelemente 116 an den Stapelvorsprünge 112 an den Unterseiten der Deckel 1 definiert sind, auf den durch Mulden definierten Auflagebereichen 110 an den Oberseiten von darunter angeordneten Deckeln 1 aufliegen. Indem die Stapelvorsprünge 112 in den Mulden positioniert sind, können die Stapelabschnitte 108 von aufeinander angeordneten Deckeln 1 in Eingriff stehen und ein Verrutschen der gestapelten Deckel 1 gegeneinander ist unterbunden. Ebenfalls bietet der Kunststoff des Standelements 116, welcher an dem Stapelrand 114 in Kontakt mit dem Auflagebereich 110 eines darunter angeordneten Deckels 1 ist und eine höhere Oberflächenhaftung aufweist als der Kunststoff, aus welchem andere Elemente der Deckel 1 gefertigt sind, eine erhöhte Haftung zwischen den gestapelten Deckeln 1, sodass die Gefahr eines Verrutschens der Deckel 1 gegeneinander reduziert ist. Indem die Deckel 1 gegen ein Verrutschen zueinander gesichert sind, ist auch die Gefahr eines Umfallens des Stapels von Deckeln 1 reduziert, wenn dieser Stapel zum Beispiel transportiert wird oder dieser Stapel seitlich angestoßen wird. Insbesondere liegt ausschließlich der Stapelrand 114 eines Deckels 1 auf dem Auflagebereich 110 eines darunter positionierten weiteren Deckels 1 auf. Andere Elemente wie zum Beispiel die Unterseiten von Griffmulden 100 und die Oberseiten von Deckeln 1 berühren sich bevorzugt nicht. Indem zudem der Stapelrand 114 eine im Wesentlichen flache Standebene und der Auflagebereich 110 eine im Wesentlichen flache Auflageebene definieren, stehen die Deckel 1 flach aufeinander und können nicht gegeneinander verkippen. Damit stehen aufeinander gestapelte Deckel 1 zusätzlich stabiler aufeinander.

Fig. 5 und Fig.6 zeigen eine Seitenansicht beziehungsweise eine isometrische Ansicht eines Behälters 2 gemäß dem bevorzugten Ausführungsbeispiel der Erfindung. Der Behälter 2 ist insbesondere aus transparentem Kunststoff als Kunststoffspritzgussteil gefertigt und dazu geeignet, für gastronomische Zwecke verwendet zu werden. Insbesondere sind alle Kunststoffelemente des Behälters 2 aus lebensmittelechtem und/oder BPA-freiem Kunststoff gefertigt. Alternativ, wenn kein Lebensmittelkontakt durch den Behälter 2 oder durch ein ausgewähltes Kunststoffelement des Behälters 2 vorgesehen ist, kann entsprechend der Behälter 2 oder das ausgewählte Kunststoffelement des Behälters 2 aus einem Kunststoff auf Basis von Polycarbonat gefertigt sein. Der Behälter 2 ist insbesondere in etwa quaderförmig mit vier Seitenwänden 200 und einem Boden 202 und nach oben geöffnet, wobei er beispielhaft den Maßanforderungen eines GN-1/3-Behälters genügt und an einer Oberseite des Behälters 2 eine Breite A von 325 mm und eine Länge B von 176 mm aufweist. Insbesondere verjüngen Länge und Breite des Behälters 2 in einem Bereich zwischen der Oberseite und dem Boden 202. Eine derartige Verjüngung von Länge und Breite über die Höhe des Behälters 2 erleichtert beispielsweise das Ineinanderstapeln von mehreren Behältern 2. In den beiden Seitenwänden 200 der Breitenseite sind exemplarisch Aussteifungen 204 in Form von bogenartig gekrümmten Stufenversätzen vorgesehen. Bevorzugt erstreckt sich ein Teil der Aussteifungen 204 bis auf eine benachbarte Seitenwand 200. Im Bereich des Bodens 202 ist beispielhaft ein weiterer, in etwa horizontaler Stufenversatz vorgesehen, durch welchen Länge und Breite des Behälters 2 zum Boden 202 hin stufenartig verjüngen. Durch diesen in etwa horizontalen Stufenversatz ist insbesondere ein Stützrand 206 definiert, welcher an den Innenseiten des Behälters 2 benachbart zum Boden 202 angeordnet ist. In Fig.6 sind zudem beispielhaft eine Klemmaussparung 210 sowie zwei Griffaussparungen 212 erkennbar, welche insbesondere an einem umlaufenden Rand 208 des Behälters 2 angeordnet sind.

Fig. 7 zeigt eine Seitenansicht eines Querschnitts des Behälters 2 gemäß dem bevorzugten Ausführungsbeispiel der Erfindung. In dieser Ansicht ist zu erkennen, dass der umlaufende Rand 208 an der Oberseite des Behälters 2 insbesondere einen nach unten gewölbten Abschnitt 208* umfasst. Insbesondere sind Griffaussparungen 212 an dem umlaufenden Rand 208 des Behälters 2 angeordnet, wobei bevorzugt jeweils zwei Griffaussparungen 212 an jeder der Längenseiten des Behälters 2 vorgesehen sind. Exemplarisch ist an jeder der Längenseiten jeweils ein insbesondere streifenartiges Griffelement 213 von oben durch jeweils zwei Griffaussparungen 212 geführt. Insbesondere umfassen die Griffelemente 213 an jedem von zwei Enden davon einen Eingriffsabschnitt, welcher dazu eingerichtet ist, von oben durch eine Griffaussparung 212 geführt zu werden, in einer Greifposition des Griffelements 213 von unten beispielsweise mit einem Rand der Griffaussparung 212 in Eingriff zu stehen und bevorzugt aus der Griffaussparung 212 wieder herausnehmbar zu sein. Die Griffelemente 213 sind in Fig. 7 exemplarisch in einer Greifposition dargestellt, in welcher die Griffelemente 213 unmittelbar mit Händen gegriffen werden können. Eine Verstauposition der Griffelemente 213 ist in Bezug auf die Greifposition insbesondere an den umlaufenden Rand 208 des Behälters 2 angenähert, indem die Griffelemente 213 weiter durch die Griffaussparungen 212 geführt sind. In solchen Verstaupositionen können beispielsweise mehrere Behälter 2 einfacher ineinander gestapelt werden, ohne dass die Griffelemente 213 ein Ineinanderstapeln behindern. Weiterhin ist beispielhaft eine Klemmaussparung 210 an dem umlaufenden Rand 208 des Behälters 2 angeordnet und ein Klemmelement 211 an der Klemmaussparung 210 angebracht. Dieses Klemmelement 211 steht insbesondere in Klemmeingriff mit der Klemmaussparung 210 und ist dazu eingerichtet, gelöst und wiederum festgeklemmt zu werden. Insbesondere kann ein Klemmelement 211 dazu dienen, Schilder oder andere Gegenstände an dem Behälter 2 zu befestigen. Insbesondere in der Nähe des Bodens 202 ist bevorzugt durch einen in etwa horizontal verlaufenden Stufenversatz ein Stützrand 206 definiert. An der Innenseite des Behälters 2 liegt auf dem Stützrand 206 bevorzugt ein Einlegeelement 214 beispielsweise in Form eines Abtropfsiebes in einer Einlegeposition auf. Die Aussteifungen 204 sind bevorzugt derart ausgebildet, dass sie Einlegeführungspfade 216 definieren, welche konisch zu einer vertikalen Mittelachse der Seitenwände 200 an zwei Breitenseiten des Behälters 2 zusammenlaufen. Ein Einlegeelement 214, welches beim Einlegen mit einer Aussteifung 204 in Eingriff steht, wird entlang des dadurch definierten Einlegeführungspfads 216 zu der Einlegeposition geführt. Vorteilhafterweise umfasst das Einlegeelement 214 Führungsstufen 214*, welche dazu eingerichtet sind, mit den Aussteifungen 204 in Eingriff zu stehen.

Fig. 8 zeigt eine isometrische Ansicht eines Behältersystems 3 gemäß dem bevorzugten Ausführungsbeispiel der Erfindung. Dargestellt sind der zuvor beschriebene Deckel 1 und der zuvor beschriebene Behälter 2, wobei der Deckel 1 den Behälter 2 exemplarisch verschließt. Der umlaufende Rand 104 des Deckels 1 liegt dabei insbesondere auf dem umlaufenden Rand 208 des Behälters 2 auf. An den Aushebelwölbungen 106 des Deckels sind diese beiden Ränder 104,208 derart voneinander beabstandet, dass Zwischenräume definiert sind, in welche ein Hilfsobjekt, insbesondere ein Werkzeug und/oder ein Küchenartikel eingeführt werden kann. Beispielsweise kann ein stilartiges Hilfsobjekt in einen solchen Zwischenraum eingeführt, auf dem umlaufenden Rand 208 des Behälters 2 als Hebelbasis angesetzt und dazu genutzt werden, den Deckel 1 mit Hilfe einer Hebelkraft von dem Behälter 2 zu lösen. Insbesondere sind Randaussparung 105 des Deckels 1 an dem umlaufenden Rand 104 des Deckels 1 in einem Bereich des Behältersystems 3 angeordnet, in welchem ebenfalls Klemmaussparungen 210, Griffaussparungen 212 und/oder Griffelemente 213 am umlaufenden Rand 208 des Behälters 2 angeordnet sind. Damit wird eine Kollision zwischen beispielsweise den Griffelementen 213 und dem umlaufenden Rand 104 des Deckels 1 vermieden. Vorteilhafterweise sind die Kanten und Ecken zwischen dem Boden 202 und den Seitenwänden 200 des Behälters 2 abgerundet. Weiterhin ist der Grundriss des Bodens 202 des Behälters 2 gemeinsam mit den abgerundeten Ecken und Kanten insbesondere derart gestaltet, dass der Boden formschlüssig in die Absenkung im Zentrum des Deckels 1 eingesetzt werden kann und der Boden 202 des Behälters 2 mit den abgerundeten Kanten und Ecken in Eingriff mit dem Deckel 1 steht. Damit können mehrere solcher Behälter 2, welche mit einem entsprechenden Deckel 1 verschlossen sind, aufeinandergestapelt werden und sind dabei gegen ein Verrutschen gegeneinander gesichert. Mehrere verschlossene Behälter 2 können also stabiler aufeinandergestapelt werden.

Fig. 9 zeigt eine Seitenansicht eines diagonalen Querschnitts des Behältersystems 3 gemäß dem bevorzugten Ausführungsbeispiel der Erfindung. Insbesondere liegen die nach unten gewölbten Abschnitte 104*,208* des umlaufenden Rands 104 des Deckels 1 und des umlaufenden Rands 208 des Behälters 2 bevorzugt formschlüssig aufeinander. Dadurch stehen die nach unten gewölbten Abschnitte 104*,208* in Eingriff und fixieren den Deckel 1 zusätzlich derart an dem Behälter 2, das ein horizontales Verschieben des Deckels 1 gegenüber dem Behälter 2 verhindert wird. Im Bereich der Aushebelwölbungen 106 ist der Rand 104 des Deckels 1 von dem Rand 208 des Behälters 2 derart beabstandet, dass, wie oben beschrieben, ein Zwischenraum definiert ist. Die Dichtelemente 122 der Dichtung 120 an dem Stapelvorsprung 112 des Deckels 1 sind insbesondere derart in Kontakt mit einer Innenseite der Seitenwände 200 des Behälters 2, dass der Innenraum des Behälters 2 gegenüber der Umgebung abgedichtet ist.

## Patentansprüche

1. Deckel (1), welcher dazu geeignet ist, für gastronomische Zwecke verwendet zu werden, in etwa rechteckig ist und den Maßanforderungen eines Gastronomie-Normbehälters genügt,
wobei der Deckel (1) als Kunststoffspritzgussteil gefertigt ist,
wobei der Deckel (1) eine Dichtung (120), welche entlang einer gesamten Umfangsrichtung des Deckels (1) angeordnet ist und aus einem Kunststoff gefertigt ist, welcher eine höhere Flexibilität aufweist als der Kunststoff, aus welchem andere Elemente des Deckels (1) gefertigt sind, und
wobei die Dichtung (120) mit Hilfe eines Spritzgussverfahrens, insbesondere mit Hilfe eines Zweikomponentenspritzgussverfahrens, unmittelbar an den Deckel (1) angespritzt ist.

2. Deckel (1) nach Anspruch 1, **dadurch gekennzeichnet, dass** die Dichtung (120) wenigstens zwei Dichtelemente (122) aufweist, insbesondere wenigstens zwei Dichtlamellen (122) aufweist, wobei
- die Dichtelemente (122) voneinander beabstandet und parallel zueinander entlang der gesamten Umfangsrichtung des Deckels (1) angeordnet sind.

3. Deckel (1) nach Anspruch 2, wobei die Dichtung (120) eine Druckausgleichsvorrichtung aufweist, welche dadurch definiert ist, dass
- die Dichtelemente (122) jeweils eine Aussparung (124a, 124b) aufweisen und
- die Aussparungen (124a, 124b) der Dichtelemente (122) entlang der Umfangsrichtung des Deckels (1) voneinander beabstandet angeordnet sind.

4. Deckel (1) nach einem der vorhergehenden Ansprüche, **dadurch gekennzeichnet, dass** der Deckel (1) wenigstens eine Griffmulde (100) aufweist, wobei die Griffmulde (100) eine Hinterschneidung (100*) definiert, wobei eine Fläche der Hinterschneidung (100*) als Greiffläche dient.

5. Deckel (1) nach einem der vorhergehenden Ansprüche, **dadurch gekennzeichnet, dass** der Deckel (1) wenigstens zwei benachbarte Griffmulden (100) aufweist, wobei die Hinterschneidungen (100*) der Griffmulden (100) derart zueinander ausgerichtet sind, dass sie einen Griffabschnitt (102) des Deckels (1) definieren.

6. Deckel (1) nach einem der vorherigen Ansprüche, **dadurch gekennzeichnet, dass** der Deckel (1) einen umlaufenden Rand (104) aufweist, wobei der umlaufende Rand (104) dazu ausgebildet ist, wenn der Deckel (1) einen Behälter verschließt, im Wesentlichen entlang einer gesamten Umfangsrichtung des Deckels (1) und des Behälters an einem Rand des Behälters in etwa flach anzuliegen,
wobei der umlaufende Rand (104) des Deckels (1) an wenigstens einem Abschnitt des Rands (104) eine Aushebelwölbung (106) umfasst, welche dazu ausgebildet ist, wenn der Deckel (1) den Behälter verschließt, von dem Rand des Behälters derart beabstandet zu sein, dass ein Hilfsobjekt, insbesondere ein Werkzeug und/oder ein Küchenartikel, zwischen Aushebelwölbung (106) und Rand des Behälters eingeführt werden kann, wobei die Aushebelwölbung (106) dazu eingerichtet ist, eine von dem Hilfsobjekt ausgeübte Hebelkraft auf den Deckel (1) zu übertragen.

7. Deckel (1) nach einem der vorherigen Ansprüche, **dadurch gekennzeichnet, dass** der Deckel (1) einen Stapelabschnitt (108) umfasst, welcher
- einen Auflagebereich (110) aufweist, wobei der Auflagebereich (110) an einer Oberseite des Deckels (1) definiert ist, insbesondere durch eine Mulde oder eine ebene Fläche definiert ist, und eine im Wesentlichen flache Auflageebene definiert, und
- an einer Unterseite des Deckels (1) einen Stapelvorsprung (112) aufweist, wobei an dem Stapelvorsprung (112) ein Stapelrand (114) definiert ist, welcher eine im Wesentlichen flache Standebene definiert,
wobei der Stapelvorsprung (112) derart ausgebildet ist, dass der Stapelrand (114), wenn der Deckel (1) auf einem zweiten Deckel (1) gestapelt ist, im Wesentlichen flach auf dem Auflagebereich (110) des zweiten Deckels (1) aufliegt.

8. Deckel (1) nach Anspruch 7, **dadurch gekennzeichnet, dass** der Auflagebereich (110), der Stapelvorsprung (112) und der Stapelrand (114) entlang einer gesamten Umfangsrichtung des Deckels (1) angeordnet sind.

9. Deckel (1) nach Anspruch 7 oder Anspruch 8, **dadurch gekennzeichnet, dass** die Dichtung in einer radialen Richtung des Deckels (1) von außen an dem Stapelvorsprung (112) angeordnet ist.

10. Deckel (1) nach einem der Ansprüche 7 bis 9, **dadurch gekennzeichnet, dass** an dem Stapelvorsprung (112) ein Standelement (116) vorgesehen ist, wobei das Standelement (116) den Stapelrand (114) definiert und aus einem Kunststoff gefertigt ist, welcher eine höhere Oberflächenhaftung aufweist als der Kunststoff, aus welchem andere Elemente des Deckels (1) gefertigt sind, wobei das Standelement (116) vorzugsweise mit Hilfe eines Spritzgussverfahrens, insbesondere mit Hilfe eines Zweikomponentenspritzgussverfahrens, unmittelbar an den Deckel (1) angespritzt ist.

11. Behälter (2), welcher dazu geeignet ist, für gastronomische Zwecke verwendet zu werden, in etwa quaderförmig ist, wobei er vier Seitenwände (200) sowie einen Boden (202) aufweist und nach oben geöffnet ist, und den Maßanforderungen eines Gastronomie-Normbehälters genügt,
wobei der Behälter (2) aus Kunststoff gefertigt ist, insbesondere als Kunststoffspritzgussteil gefertigt ist, und
wobei der Behälter (2) an wenigstens zwei gegenüberliegenden Seitenwänden (200) Aussteifungen (204), insbesondere Rillen oder Stufenversätze aufweist, welche den Behälter (2) strukturell verstärken.

12. Behälter (2) nach Anspruch 11, **dadurch gekennzeichnet, dass** an Innenseiten wenigstens zweier gegenüberliegender Seitenwände (200) und benachbart zu dem Boden (202) ein Stützrand (206) definiert ist, wobei der Stützrand (206) dazu eingerichtet ist, ein Einlegeelement (214), insbesondere ein Abtropfgitter, zu stützen.

13. Behälter (2) nach Anspruch 11 und 12, **dadurch gekennzeichnet, dass** die Aussteifungen (204) an den Seitenwänden (200) ferner dazu eingerichtet sind, ein Einlegeelement (214), welches in den Behälter (2) eingelegt wird, zu einer vorbestimmten Einlegeposition an dem Stützrand (206) zu führen.

14. Behälter (2) nach einem der Ansprüche 11 bis 13, **dadurch gekennzeichnet, dass** wenigstens ein Griffelement (213) an einer Oberseite des Behälters (2) derart befestigbar und lösbar und/oder befestigt ist, dass es zwischen einer Greifposition und einer Verstauposition bewegbar ist, wobei das Griffelement (213)
- in der Greifposition dazu eingerichtet ist, gegriffen zu werden, und
- in der Verstauposition in Bezug auf die Greifposition an den Behälter (2) angenähert ist.

15. Behälter (2) nach einem der Ansprüche 11 bis 14, **dadurch gekennzeichnet, dass** ein Rand (208) des Behälters (2), welcher an einer Oberseite des Behälters (2) angeordnet ist, eine Klemmaussparung (210) aufweist, wobei die Klemmaussparung (210) dazu eingerichtet ist, dass ein Klemmelement (211), insbesondere ein Halter für Hilfsobjekte und/oder eine Verschlussklammer, verliersicher daran befestigt werden kann.

16. Behältersystem (3), welches dazu geeignet ist, für gastronomische Zwecke verwendet zu werden, umfassend
- einen Deckel (1) nach einem der Ansprüche 1 bis 10, und
- einen Behälter (2) nach einem der Ansprüche 11 bis 15.
